# EUROPÄISCHE PATENTSCHRIFT

(11) **EP 3 045 629 B1**
(45) Veröffentlichungstag und Bekanntmachung des Hinweises auf die Patenterteilung: **09.09.2020**
(21) Anmeldenummer: 15151187.0
(22) Anmeldetag: 14.01.2015
(51) Int. Cl.: E05D 15/06

(54) **Rollenwagen für die Aufnahme einer Schiebetür**
Roller carriage for mounting a sliding door
Chariot à bobines pour la réception d'une porte coulissante

(43) Veröffentlichungstag der Anmeldung: 20.07.2016
(73) Patentinhaber: dormakaba Deutschland GmbH, 58256 Ennepetal (DE)
(72) Erfinder: Höher, Ralf, 58256 Ennepetal (DE)
(74) Vertreter: Balder IP Law, S.L.

(56) Entgegenhaltungen:
- WO-A1-2007/128771
- DE-A1-102009 011 025
- US-A- 4 424 605

## Beschreibung

Die vorliegende Erfindung betrifft einen Rollenwagen für die Aufnahme einer Schiebetür sowie eine Schiebetürenanlage, aufweisend zumindest einen erfindungsgemäßen Rollenwagen.

Es ist bekannt, dass Schiebetüren eingesetzt werden, um in baulich beengten Situationen Türöffnungen abzudecken und zu öffnen. Solche Schiebetüren sind üblicherweise mit Türblättern versehen, welche an einem Rollenwagen befestigt sind. Dabei sind ein oder mehrere Rollenwagen vorgesehen, um die Schiebetür zwischen einer verschließenden Position und einer öffnenden Position hin und her zu bewegen. Für diese Bewegung ist der Rollenwagen in einer Rollenlaufbahn gelagert, und wird dort insbesondere mit rotatorischen Lagermitteln bewegbar aufgenommen. Für die Bewegung ist es nun notwendig, dass zumindest ein kleiner Bewegungsspalt verbleibt, durch welchen hindurch sich das Türblatt der Schiebetür nach unten erstreckt und damit die Bewegung freigegeben ist.

Nachteilhaft bei den bekannten Lösungen ist es, dass der offene Bewegungsspalt für die Schiebetür während der Bewegung in unterschiedlichen Positionen des Rollenwagens bzw. der Schiebetür als offener Spalt von unten sichtbar ist. Befindet sich zum Beispiel die Schiebetür in der geschlossenen Position, so kann der Benutzer von außen regelmäßig in die Technik der Schiebetürenanlage einsehen, was den Gesamtästhetischen Charakter einer derartigen Schiebetüranlage nachteilig beeinflusst. Darüber hinaus ist in dieser Position ein mechanischer Einfluss bzw. ein verschmutzender Einfluss auf die innenliegende Technik der Schiebetürenanlage möglich. Weiterhin offenbart US 4,424,605 eine Schiebetüranlage mit einem Rollenwagen für die Aufnahme einer Schiebetür und mit einer an der Tür angebrachten Sichtblende welche einen Blendenabschnitt aufweist mit einer Erstreckung entlang der Verschieberichtung des Rollenmoduls für eine Abdeckung des Rollenmoduls, wobei der Blendenabschnitt sich entlang der Verschieberichtung des Rollenmoduls über das Rollenmodul und den Grundkörper hinaus erstreckt.

Es ist Aufgabe der vorliegenden Erfindung, die voranstehend beschriebenen Nachteile zumindest teilweise zu beheben. Insbesondere ist es Aufgabe der vorliegenden Erfindung, in kostengünstiger und einfacher Weise einen besseren Schutz gegen Verschmutzung ohne Beeinträchtigung der Funktion zur Verfügung stellen zu können.

Die voranstehende Aufgabe wird gelöst durch einen Rollenwagen mit den Merkmalen des Anspruchs 1 sowie eine Schiebetürenanlage mit den Merkmalen des Anspruchs 10 . Weitere Merkmale und Details der Erfindung ergeben sich aus den Unteransprüchen, der Beschreibung und den Zeichnungen. Dabei gelten Merkmale und Details, die im Zusammenhang mit dem erfindungsgemäßen Rollenwagen beschrieben sind, selbstverständlich auch im Zusammenhang mit der erfindungsgemäßen Schiebetürenanlage und jeweils umgekehrt, so dass bezüglich der Offenbarung zu den einzelnen Erfindungsaspekten stets wechselseitig Bezug genommen wird bzw. werden kann.

Ein erfindungsgemäßer Rollenwagen dient der Aufnahme einer Schiebetür und weist ein Rollenmodul zur verschiebbaren Anbringung an einer Rollenlaufbahn auf. Weiter ist ein Grundkörper zur Befestigung an der Schiebetür vorgesehen. Ein erfindungsgemäßer Rollenwagen zeichnet sich dadurch aus, dass dieser Rollenwagen eine Sichtblende aufweist für eine gemeinsame Bewegung mit dem Rollenmodul. Dabei weist die Sichtblende einen Blendenabschnitt auf mit einer Erstreckung entlang der Verschieberichtung des Rollenmoduls für eine Abdeckung des Rollenmoduls und/oder des Grundkörpers, wobei der Blendenabschnitt sich entlang der Verschieberichtung des Rollenmoduls über das Rollenmodul und den Grundkörper hinaus erstreckt.

Die Sichtblende ist auf diese Weise immer in der gewünschten Position und führt damit dazu, den Bewegungsspalt durch die Mitbewegung abzudecken. Dabei kann die Sichtblende sowohl den Bereich, in welchem an dem Rollenwagen die Schiebetür befestigt ist, als auch einen Umgebungsbereich abdecken. Zum Beispiel ist es möglich, dass die Sichtblende entsprechende Ausschnitte aufweist, durch welche hindurch sich die Türblätter der Schiebetür bis zum Rollenwagen bzw. insbesondere bis zum Grundkörper, erstrecken können.

Die Sichtblende dient nun dazu, vorzugsweise in jeder Position des Rollenwagens eine Einsichtnahme von unten in die Schiebetürenanlage zu verhindern. Darüber hinaus vermeidet die Sichtblende das Eindringen von Staub und anderen Verschmutzungen in den unterschiedlichen Positionen des Rollenwagens. Auch eine mechanische Einwirkung oder Beschädigung durch ein Eindringen von festen Bestandteilen wird durch die Sichtblende, insbesondere durch die entsprechende Ausrichtung des Blendenabschnitts, wirksam vermieden. Die Erstreckung entlang der Verschieberichtung ist dabei insbesondere flächig ausgebildet. Bevorzugt ist es, wenn der Blendenabschnitt zumindest abschnittsweise als ebene Fläche ausgebildet ist. Eine Erstreckung entlang der Verschieberichtung einer solchen ebenen Fläche ist also vorzugsweise parallel zur Verschieberichtung ausgerichtet.

Es kann von Vorteil sein, wenn bei einem erfindungsgemäßen Rollenwagen die Sichtblende als von dem Rollenmodul und dem Grundkörper separates Bauteil ausgebildet ist und einen Befestigungsabschnitt aufweist für eine Befestigung an dem Rollenmodul und/oder dem Grundkörper. Somit ist auch ein nachträgliches Anbringen dieses als separates Bauteil ausgebildeten Funktionselementes in Form der Sichtblende möglich. Nicht zuletzt wird auf diese Weise die Montage vereinfacht, da diese in üblicher Weise durchgeführt werden kann. Abschließend wird der Bewegungsspalt durch das Befestigen der Sichtblende mithilfe des Befestigungsabschnittes verschlossen bzw. zumindest abschnittsweise abgedeckt. Nicht zuletzt ist die Befestigung am Rollenmodul und/oder dem Grundkörper vorzugsweise reversibel ausgeführt. So können beispielsweise Schrauben eingesetzt werden, um diesen Befestigungsschritt zur Verfügung zu stellen. Dies erlaubt es auch nach der Montage noch eine Zugänglichkeit zu gewährleisten, um zum Beispiel für Wartungsarbeiten oder Reparaturarbeiten in die Schiebetürenanlage Eingriff nehmen zu können.

Ein weiterer Vorteil kann es sein, wenn bei einem erfindungsgemäßen Rollenwagen der Befestigungsabschnitt wenigstens ein Befestigungsmittel zum Befestigen der Sichtblende an dem Rollenmodul und/oder dem Grundkörper aufweist. Ein Befestigungsmittel kann dabei zum Beispiel stiftförmig, insbesondere mit einem Außengewinde, ausgebildet sein. Auch Stecksysteme oder Schnapp-Rast-Vorrichtungen sind jedoch im Sinne der vorliegenden Erfindung als Befestigungsmittel zur Verfügung stellbar. Bevorzugt ist es, wenn das wenigstens eine Befestigungsmittel als reversibel wirkendes Befestigungsmittel für ein mehrfaches Befestigen und Lösen der Befestigung ausgebildet ist. Dabei können vorzugsweise auch zwei oder mehr Befestigungsmittel vorgesehen sein, welche zusätzlich eine Positionierungsfunktionalität erfüllen. Damit wird in vorzugsweise allen drei Ausrichtungen der Befestigungsabschnitt in exakter Weise relativ zum Rollenwagen positioniert. Durch die feste Verbindung zwischen Befestigungsabschnitt und Blendenabschnitt gilt diese Positionierfunktion dementsprechend auch für den Blendenabschnitt und damit die Funktion dieses Blendenabschnitts.

Ein weiterer Vorteil kann es sein, wenn bei einem erfindungsgemäßen Rollenwagen das wenigstens eine Befestigungsmittel eine Befestigungsachse aufweist, welche sich quer, insbesondere senkrecht, zur Verschieberichtung des Rollenmoduls erstreckt. Darunter ist zu verstehen, dass insbesondere von einer Vorderseite und damit auf diese Weise einfach zugänglich das Befestigungsmittel erreichbar ist. Ist das Befestigungsmittel zum Beispiel mit einer Befestigungsachse in Form einer Gewindeachse bzw. einer Schraubachse versehen, so kann ein entsprechendes Montagehilfsmittel, zum Beispiel in Form eines Schraubendrehers, einfach von der Vorderseite angesetzt werden. Auf diese Weise wird sowohl das Öffnen als auch das Schließen in reversibler Weise vereinfacht, so dass die Funktionalität einer separaten Ausbildung des Blendenabschnitts bzw. der Sichtblende noch stärker hervortritt.

Ein weiterer Vorteil ist es, wenn bei einem erfindungsgemäßen Rollenwagen der Befestigungsabschnitt und der Blendenabschnitt miteinander einen Winkel einschließen von weniger als 140°und mehr als 60°, insbesondere im Bereich von 80° und 100°. Bevo rzugt stehen der Befestigungsabschnitt und der Blendenabschnitt zueinander senkrecht, insbesondere im Bereich von ±ca.5°. Dies erleichtert einerseits die Befestigung und die Anwendung und verbessert parallel die Blendenfunktion. Auch wird das Abmaß für den notwendigen Bauraum deutlich reduziert. Dabei sind Befestigungsabschnitt und Blendenabschnitt vorzugsweise flächig, insbesondere in ebener Weise, ausgebildet.

Vorteilhaft ist es weiter, wenn bei einem erfindungsgemäßen Rollenwagen die Sichtblende einstückig mit dem Rollenmodul und/oder mit dem Grundkörper ausgebildet ist. Dabei ist selbstverständlich auch denkbar, dass ein Teil der Sichtblende einstückig und ein weiterer Teil separat vom Rollenmodul und/oder vom Grundkörper ausgebildet sein kann. Die Einstückigkeit mit dem Rollenmodul reduziert die Komplexität der Montage. Insbesondere kann auf einen zusätzlichen Montageschritt verzichtet werden. Auch wird die Herstellung und die Lagerung hinsichtlich ihrer Komplexität durch die Reduktion der auf diese Weise verminderten Bauteile reduziert. Letztendlich können auf diese Weise weitere Kosten und Montagekomplexität eingespart werden.

Ein weiterer Vorteil ist es darüber hinaus, wenn bei einem erfindungsgemäßen Rollenwagen zumindest der Blendenabschnitt sich entlang der Verschieberichtung des Rollenmoduls über das Rollenmodul und den Grundkörper hinaus erstreckt. Insbesondere ist dies auf beiden Seiten des Rollenmoduls der Fall. Ist beispielsweise eine Mehrzahl von zwei oder mehr Rollenwägen vorgesehen, um eine Schiebetür zu befestigen, so erstreckt sich der Blendenabschnitt vorzugsweise über alle Rollenwägen in Richtung der Verschieberichtung hinaus, um die Blendenfunktion über den gesamten Abschnitt der Schiebetür zu gewährleisten. Damit wird neben der grundsätzlichen Schutzwirkung für den Bewegungsspalt in der Schiebetürenanlage auch eine verbesserte Schutzwirkung für das Rollenmodul bzw. den Rollenwagen selbst erzielt. Insbesondere bezieht sich dies wieder auf einen flächigen, bevorzugt ebenen Blendenabschnitt im Sinne der vorliegenden Erfindung.

Bei einem Rollenwagen gemäß dem voranstehenden Absatz kann es von Vorteil sein, wenn sich zwischen einer Abschlusskante des Blendenabschnitts in der Verschieberichtung des Rollenmoduls und einer oberen Abschlusskante des Rollenwagens eine Sichtachse ausbildet mit einem Sichtwinkel zwischen der Sichtachse und dem Blendenabschnitt von weniger als 45°. Mit anderen Worten wird eine seitliche Einsichtnahme erschwert, je geringer dieser Sichtwinkel ausgebildet ist. Der Sichtwinkel liegt dabei aus konstruktiver Sicht vorzugsweise oberhalb von ca. 10°, bevorzugt oberhalb von ca. 15°. Bevorz ugt liegt der Sichtwinkel im Bereich zwischen 25° und 35°. Der Si chtwinkel ist insbesondere spitzwinklig ausgebildet. Unter der jeweiligen Abschlusskante kann sowohl eine materialdefinierte Kante verstanden werden, als auch eine virtuelle Kante, welche durch die am weitesten herausragende Erstreckung des jeweiligen Bauteils definiert wird.

Erfindungsgemäß ist es ebenfalls von Vorteil, wenn bei einem erfindungsgemäßen Rollenwagen sich der Blendenabschnitt quer zur Verschieberichtung des Rollenmoduls über das Rollenmodul und den Grundkörper hinaus erstreckt. Während bei der voranstehend beschriebenen Ausführungsform eine Erstreckung entlang der Verschieberichtung entscheidend war, ist nun auch eine Erstreckung quer zur Verschieberichtung vorteilhaft, da auf diese Weise auch der Bewegungsspalt in seiner Breite abgedeckt wird. Es entsteht also vorzugsweise eine ähnliche Verbesserung wie bei der Ausführungsform gemäß der voranstehenden Absätze. Die Korrelation mit einer umgebenden Verkleidung der Rollenlaufbahn bezieht sich dabei auf eine Reduktion des sich ausbildenden Restspaltes. Bevorzugt wird der verbleibende Restspalt auf weniger als ca. 10 mm, insbesondere auf weniger als ca. 5 mm reduziert. Es kann sogar bevorzugt sein, wenn der Blendenabschnitt mit einem Teil der Verkleidung der Rollenlaufbahn überlappt und auf diese Weise der Restspalt in diesem Abschnitt vollständig eliminiert wird. Ebenfalls Gegenstand der vorliegenden Erfindung ist eine Schiebetürenanlage, aufweisend eine Rollenlaufbahn und wenigstens einen in der Rollenlaufbahn verschiebbar gelagerten Rollenwagen gemäß der vorliegenden Erfindung. Damit bringt auch die erfindungsgemäße Schiebetürenanlage die gleichen Vorteile mit sich, wie sie ausführlich mit Bezug auf einen erfindungsgemäßen Rollenwagen erläutert worden sind.

Eine erfindungsgemäße Schiebetürenanlage lässt sich dahingehend weiterbilden, dass wenigstens eine Schiebetür mittels wenigstens zwei Rollenwagen mit den Merkmalen der vorliegenden Erfindung verschiebbar in der Rollenlaufbahn gelagert ist. Insbesondere bei schweren bzw. breiten Türblättern der Schiebetür kann auf diese Weise eine sichere und vor allem spielarme Befestigung der Schiebetür gewährleistet werden.

Ebenfalls von Vorteil kann es sein, wenn bei einer erfindungsgemäßen Schiebetürenanlage zumindest zwei Türblätter einer Schiebetür an jeweils zumindest einen Rollenwagen gemäß der vorliegenden Erfindung befestigt sind. Dabei sind die Sichtblenden der beiden Rollenwagen senkrecht zur Verschieberichtung der Rollenmodule der beiden Rollenwagen voneinander zumindest um die Wandstärke des Blendenabschnitts einer der beiden Sichtblenden beabstandet. Eine Ausbildung einer Schiebetür mit zwei Türblättern ist auch als Teleskopausbildung zu verstehen. Dabei wird ein Türblatt schneller bewegt und ist demnach als Schnellläufer bezeichenbar. Das langsamere Türblatt kann auch als Langsamläufer bezeichnet werden. Durch den Versatz in einer vertikalen Ausrichtung, also in Schwerkraftrichtung, für die beiden separaten Sichtblenden ist es nun möglich, dass diese ebenfalls teleskopierend in eine Überlappungsposition fahren. Damit wird die Abdeckung des Bewegungsspaltes noch besser gewährleistet, und gleichzeitig der Bewegungsspielraum durch die teleskopierbare Ausbildung der korrelierenden Sichtblenden nicht beeinträchtigt. Es besteht insbesondere ein Bewegungsspalt zwischen diesen beiden Sichtblenden, um ein Verklemmen oder ein aneinander kontaktierendes Reiben mit hoher Wahrscheinlichkeit zu vermeiden.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind.

Es zeigen schematisch:
- Fig. 1: eine Ausführungsform von zwei erfindungsgemäßen Rollenwagen in einer erfindungsgemäßen Schiebetürenanlage,
- Fig. 2: eine seitliche Darstellung eines erfindungsgemäßen Rollenwagens,
- Fig. 3: die Ausführungsform der Fig. 1 in montierter Darstellung,
- Fig. 4: eine Ausführungsform einer erfindungsgemäßen Schiebetürenanlage mit Bezug auf die Sichtwinkel.

In Fig. 1 ist eine Situation dargestellt, bei welcher eine Schiebetürenanlage 100 mit einer Schiebetür 110 mit einem Türblatt 112 ausgestattet ist. Das Türblatt 112 ist an zwei Rollenwagen 10 befestigt und auf diese Weise gelagert in einer Rollenlaufbahn 120 (nicht dargestellt). An beiden Rollenwagen 10 ist über entsprechende Befestigungsabschnitte 44 mit Befestigungsmitteln 44a eine Sichtblende 40 befestigt. Die Befestigungsachsen BA der Befestigungsmittel 44a erstrecken sich dabei quer zur Verschieberichtung VR. Auf diese Weise ist eine verbesserte, insbesondere frontale Zugänglichkeit vorhanden. Die Befestigungsmittel 44a sind hier als Befestigungsschrauben ausgebildet, so dass durch die erfindungsgemäße Ausrichtung der Befestigungsachsen BA ein leichterer Zugriff mit einem Montagehilfsmittel, also zum Beispiel mit einem Schraubendreher, möglich wird.

Für die Bewegung der Schiebetür 110 zwischen einer geöffneten und einer geschlossenen Position ist eine entsprechende Lagerung der Rollenwagen 10 vorgesehen. Insbesondere in Fig. 2 ist dabei gut die Aufteilung auf das Rollenmodul 20 und den Grundkörper 30 zu erkennen. Der Rollenwagen 10 ist dabei am Rollenmodul 20 mit rotierbaren Lagermitteln 22 in Form von Rollen ausgestattet. Diese Rollen laufen in einer Rollenlaufbahn 120, welche hier Teil der Schiebetürenanlage 110 ist.

Wie aus der Fig. 2 ebenfalls gut zu entnehmen ist, ist die Sichtblende 40 neben dem Befestigungsabschnitt 44 mit einem Blendenabschnitt 42 versehen. Der Blendenabschnitt 42 und der Befestigungsabschnitt 44 stehen dabei im Wesentlichen senkrecht aufeinander. Durch die Befestigung der Sichtblende 40 an den beiden Rollenwagen 10 erfolgt nun eine gemeinsame Bewegung mit den beiden Rollenwagen 10. Wird also die Schiebetür 110 entlang der Verschieberichtung VR bewegt, so bewegen sich durch die entsprechenden Befestigungsmöglichkeiten auch die Rollenwagen 10 und damit die Sichtblende 40. Eine Einsichtnahme von unten, also entgegen der Schwerkraftrichtung SKR, wird auf diese Weise erschwert bzw. gänzlich vermieden. Insbesondere ist eine direkte Einflussnahme von Staub oder anderen Verschmutzungen auf die Rollenwagen 10 durch die entsprechende Sichtblende 40 im Wesentlichen ausgeschlossen.

In Fig. 3 ist eine Situation dargestellt, bei welcher zusätzlich noch ein zweites Türblatt 114 vorgesehen ist. Hier sind vorzugsweise beide Türblätter 112 und 114 der Schiebetür 110 jeweils an zwei Rollenwagen 10 befestigt. Somit verdoppelt sich im Prinzip die technische Umsetzung, wie sie bereits die Fig. 1 zeigt. Bevorzugt kann dabei jeder der Rollenwagen 10 eine entsprechende Sichtblende 40 aufweisen, welche jedoch in Schwerkraftrichtung SKR voneinander beabstandet angeordnet sind, um miteinander überlappend bzw. teleskopierend eine Korrelationsbewegung durchführen zu können.

Fig. 4 zeigt, dass es bevorzugt sein kann, wenn sich der Blendenabschnitt 42 der Sichtblende 40 entlang der Verschieberichtung VR über den jeweiligen Rollenwagen 10 hinaus erstreckt. Dies führt zu einer verbesserten Schutzwirkung und einer verminderten Einsichtnahme. Insbesondere ist die Erstreckung soweit, dass sich ein erfindungsgemäßer Sichtwinkel β von weniger als ca. 45° ausbildet. Bei der Ausführ ungsform der Fig. 4 sind unterschiedliche Sichtwinkel β für die beiden Enden des Blendenabschnitts 42 vorgesehen. Hier ist zu erkennen, dass die jeweilige Abschlusskante 42a des Blendenabschnitts 42 mit der zugehörigen oberen Abschlusskante 10a des Rollenwagens 10 einen entsprechenden Winkel ausbilden kann, welcher erfindungsgemäß als Sichtwinkel β definiert ist.

Die voranstehende Erläuterung der Ausführungsformen beschreibt die vorliegende Erfindung ausschließlich im Rahmen von Beispielen. Selbstverständlich können einzelne Merkmale der Ausführungsformen, sofern technisch sinnvoll, frei miteinander kombiniert werden, ohne den durch die Patentansprüche definierten Rahmen der vorliegenden Erfindung zu verlassen.

### Bezugszeichenliste

- 10: Rollenwagen
- 10a: Abschlusskante
- 20: Rollenmodul
- 22: Lagermittel
- 30: Grundkörper
- 40: Sichtblende
- 42: Blendenabschnitt
- 42a: Abschlusskante
- 44: Befestigungsabschnitt
- 44a: Befestigungsmittel

- 100: Schiebetürenanlage
- 110: Schiebetür
- 112: Türblatt
- 114: Türblatt
- 120: Rollenlaufbahn

- SKR: Schwerkraftrichtung
- VR: Verschieberichtung
- BA: Befestigungsachse
- SA: Sichtachse

- β: Sichtwinkel

## Patentansprüche

1. Rollenwagen (10) für die Aufnahme einer Schiebetür (110), aufweisend ein Rollenmodul (20) zur verschiebbaren Anbringung an einer Rollenlaufbahn (120) und einen Grundkörper (30) zur Befestigung an der Schiebetür (110), **dadurch gekennzeichnet, dass** der Rollenwagen (10) eine Sichtblende (40) aufweist für eine gemeinsame Bewegung mit dem Rollenmodul (20), wobei die Sichtblende (40) einen Blendenabschnitt (42) aufweist mit einer Erstreckung entlang der Verschieberichtung (VR) des Rollenmoduls (20) für eine Abdeckung des Rollenmoduls (20) und/oder des Grundkörpers (30), wobei zumindest der Blendenabschnitt (42) sich entlang der Verschieberichtung (VR) des Rollenmoduls (20) über das Rollenmodul (20) und den Grundkörper (30) hinaus erstreckt.

2. Rollenwagen (10) nach Anspruch 1, **dadurch gekennzeichnet, dass** die Sichtblende (40) als von dem Rollenmodul (20) und dem Grundkörper (30) separates Bauteil ausgebildet ist und einen Befestigungsabschnitt (44) aufweist für eine Befestigung an dem Rollenmodul (20) und/oder dem Grundkörper (30).

3. Rollenwagen (10) nach Anspruch 2, **dadurch gekennzeichnet, dass** der Befestigungsabschnitt (44) wenigstens ein Befestigungsmittel (44a) zum Befestigen der Sichtblende (40) an dem Rollenmodul (20) und/oder dem Grundkörper (30) aufweist.

4. Rollenwagen (10) nach Anspruch 3, **dadurch gekennzeichnet, dass** das wenigstens eine Befestigungsmittel (44a) eine Befestigungsachse (BA) aufweist, welche sich quer, insbesondere senkrecht, zu der Verschieberichtung (VR) des Rollenmoduls (20) erstreckt.

5. Rollenwagen (10) nach einem der Ansprüche 2 bis 4, **dadurch gekennzeichnet, dass** der Befestigungsabschnitt (44) und der Blendenabschnitt (42) miteinander einer Winkel einschließen von weniger als 140° und mehr als 60°, insbesondere im Bereich von 80° und 100°.

6. Rollenwagen (10) nach Anspruch 1, **dadurch gekennzeichnet, dass** die Sichtblende (40) einstückig mit dem Rollenmodul (20) und/oder mit der Grundkörper (30) ausgebildet ist.

7. Rollenwagen (10) nach einem der voranstehenden Ansprüche, **dadurch gekennzeichnet, dass** sich zwischen einer Abschlusskante (42a) des Blendenabschnitts (42) in der Verschieberichtung (VR) des Rollenmoduls (20) und einer oberen Abschlusskante (10a) des Rollenwagens (10) eine Sichtachse (SA) ausbildet mit einem Sichtwinkel (β) zwischen der Sichtachse (SA) und dem Blendenabschnitt (42) von weniger als 45°.

8. Rollenwagen (10) nach einem der voranstehenden Ansprüche, **dadurch gekennzeichnet, dass** sich der Blendenabschnitt (42) quer zur Verschieberichtung (VR) des Rollenmoduls (20) über das Rollenmodul (20) und den Grundkörper (30) hinaus erstreckt.

9. Schiebetürenanlage (100), aufweisend eine Rollenlaufbahn (120) und wenigstens einen in der Rollenlaufbahn (120) verschiebbar gelagerten Rollenwagen (10) mit den Merkmalen eines der Ansprüche 1 bis 8.

10. Schiebetürenanlage (100) nach Anspruch 9, **dadurch gekennzeichnet, dass** wenigstens eine Schiebetür (110) mittels wenigstens zwei Rollenwagen (10) mit den Merkmalen eines der Ansprüche 1 bis 8 verschiebbar in der Rollenlaufbahn (120) gelagert ist.

11. Schiebetürenanlage (100) nach einem der Ansprüche 9 oder 10, **dadurch gekennzeichnet, dass** zumindest zwei Türblätter (112, 114) einer Schiebetür (110) an jeweils zumindest einem Rollenwagen (10) mit den Merkmalen eines der Ansprüche 1 bis 8 befestigt sind, wobei die Sichtblenden (40) der beiden Rollenwagen (10) senkrecht zur Verschieberichtung (VR) der Rollenmodule (20) der beiden Rollenwagen (10) voneinander zumindest um die Wandstärke des Blendenabschnitts (42) einer der beiden Sichtblenden (40) beabstandet sind.

## Claims

1. A roller carriage (10) for receiving a sliding door (110), comprising a roller module (20) for displaceably fitting on a roller raceway (120) and a base body (30) for fastening to the sliding door (110), **characterized in that** the roller carriage (10) has a screen (40) for a common movement with the roller module (20), wherein the screen (40) has a screen section (42) with an extension along the displacement direction (VR) of the roller module (20) for a covering of the roller module (20) and/or of the base body (30), wherein at least the screen section (42) extends along the displacement direction (VR) of the roller module (20) beyond the roller module (20) and the base body (30).

2. The roller carriage (10) according to claim 1, **characterized in that** the screen (40) is formed as a component separated from the roller module (20) and the base body (30) and has a fastening section (44) for fastening to the roller module (20) and/or the base body (30).

3. The roller carriage (10) according to claim 2, **characterized in that** the fastening section (44) has at least one fastening means (44a) to fasten the screen (40) to the roller module (20) and/or to the base body (30).

4. The roller carriage (10) according to claim 3, **characterized in that** the at least one fastening means (44a) has a fastening axis (BA), which extends transverse, in particular perpendicular to the displacement direction (VR) of the roller module (20).

5. The roller carriage (10) according to any one of claims 2 to 4, **characterized in that** the fastening section (44) and the screen section (42) together form an angle of less than 140° and more than 60°, in particular in the range of 80° and 100°.

6. The roller carriage (10) according to claim 1, **characterized in that** the screen (40) is formed integrally with the roller module (20) and/or with the base body (30).

7. The roller carriage (10) according to any one of the preceding claims, **characterized in that** between a finishing edge (42a) of the screen section (42) in the displacement direction (VR) of the roller module (20) and an upper finishing edge (10a) of the roller carriage (10) a visual axis (SA) is formed with a visual angle (β) between the visual axis (SA) and the screen section (42) of less than 45°.

8. The roller carriage (10) according to any one of the preceding claims, **characterized in that** the screen section (42) extends transverse to the displacement direction (VR) of the roller module (20) beyond the roller module (20) and the base body (30).

9. A sliding door installation (100), comprising a roller raceway (120) and at least one roller carriage (10) displaceably mounted in the roller raceway (120) with the features of one of claims 1 to 8.

10. The sliding door installation (100) according to claim 9, **characterized in that** at least one sliding door (110) is displaceably mounted in the roller raceway (120) by means of at least two roller carriages (10) with the features of one of claims 1 to 8.

11. The sliding door installation (100) according to any one of claims 9 or 10, **characterized in that** at least two door leaves (112, 114) of a sliding door (110) are fastened on respectively at least one roller carriage (10) with the features of one of claims 1 to 8, wherein the screens (40) of the two roller carriages (10) are spaced apart from one another at least by the wall thickness of the screen section (42) of one of the two screens (40) perpendicular to the displacement direction (VR) of the roller modules (20) of the two roller carriages (10).

## Revendications

1. Chariot à galets (10) pour la réception d'une porte coulissante (110), comprenant un module à galets (20) pour l'insertion de manière mobile sur un chemin de galets (120) et un corps de base (30) pour la fixation à la porte coulissante (110), **caractérisé en ce que** le chariot à galets (10) a un écran (40) pour un mouvement commun avec le module à galets (20), dans lequel l'écran (40) a une section d'écran (42) avec une extension le long du sens de déplacement (VR) du module à galets (20) pour une couverture du module à galets (20) et/ou du corps de base (30), dans lequel au moins la section d'écran (42) s'étend le long du sens de déplacement (VR) du module à galets (20) au-delà du module à galets (20) et du corps de base (30).

2. Chariot à galets (10) selon la revendication 1, **caractérisé en ce que** l'écran (40) est formé comme un composant séparé du module à galets (20) et du corps de base (30) et a une section de fixation (44) pour la fixation au module à galets (20) et/ou au corps de base (30).

3. Chariot à galets (10) selon la revendication 2, **caractérisé en ce que** la section de fixation (44) a au moins un moyen de fixation (44a) pour fixer l'écran (40) au module à galets (20) et/ou au corps de base (30).

4. Chariot à galets (10) selon la revendication 3, **caractérisé en ce que** l'au moins un moyen de fixation (44a) a un axe de fixation (BA), qui s'étend transversalement, en particulier perpendiculairement au sens de déplacement (VR) du module à galets (20).

5. Chariot à galets (10) selon l'une quelconque des revendications 2 à 4, **caractérisé en ce que** la section de fixation (44) et la section d'écran (42) forment ensemble un angle inférieur à 140° et supérieur à 60°, en particulier dans la plage de 80° et 100°.

6. Chariot à galets (10) selon la revendication 1, **caractérisé en ce que** l'écran (40) est formé d'un seul tenant avec le module à galets (20) et/ou avec le corps de base (30).

7. Chariot à galets (10) selon l'une quelconque des revendications précédentes, **caractérisé en ce qu'**entre un bord de finition (42a) de la section d'écran (42) dans le sens de déplacement (VR) du module à galets (20) et un bord de finition supérieur (10a) du chariot à galets (10) un axe visuel (SA) est formé avec un angle visuel (β) entre l'axe visuel (SA) et la section d'écran (42) inférieur à 45°.

8. Chariot à galets (10) selon l'une quelconque des revendications précédentes, **caractérisé en ce que** la section d'écran (42) s'étend transversalement au sens de déplacement (VR) du module à galets (20) au-delà du module à galets (20) et du corps de base (30).

9. Installation de porte coulissante (100), comprenant un chemin de galets (120) et au moins un chariot à galets (10) monté de manière mobile dans le chemin de galets (120) avec les caractéristiques de l'une des revendications 1 à 8.

10. Installation de porte coulissante (100) selon la revendication 9, **caractérisée en ce qu'**au moins une porte coulissante (110) est montée de manière mobile dans le chemin de galets (120) au moyen d'au moins deux chariots à galets (10) avec les caractéristiques de l'une des revendications 1 à 8.

11. Installation de porte coulissante (100) selon l'une quelconque des revendications 9 ou 10, **caractérisée en ce qu'**au moins deux vantaux de porte (112, 114) d'une porte coulissante (110) sont fixés sur respectivement au moins un chariot à galets (10) avec les caractéristiques de l'une des revendications 1 à 8, dans laquelle les écrans (40) des deux chariots à galets (10) sont espacés l'un de l'autre par l'épaisseur de paroi de la section d'écran (42) de l'un des deux écrans (40) perpendiculaire au sens de déplacement (VR) des modules à galets (20) des deux chariots à galets (10).
